# EUROPÄISCHE PATENTSCHRIFT

(11) **EP 0 105 950 B1**
(45) Veröffentlichungstag und Bekanntmachung des Hinweises auf die Patenterteilung: **12.03.1986**
(21) Anmeldenummer: 82109420.8
(22) Anmeldetag: 12.10.1982
(51) Int. Cl.: E01B 1/00

(54) **Matte aus elastischem Werkstoff**
Mat made of elastic material
Panneau constitué d'un matériau élastique

(43) Veröffentlichungstag der Anmeldung: 25.04.1984
(73) Patentinhaber: CLOUTH Gummiwerke AG, D-50733 Köln (DE)
(72) Erfinder: Braitsch, Hans, Dipl.-Ing., D-5060 Bergisch-Gladbach 3 (DE); Ortwein, Hermann, D-5000 Köln 60 (DE); Vorwald, Josef, D-5024 Pulheim (DE)
(74) Vertreter: Happe, Otto, Dipl.-Ing.

## Beschreibung

. Die Erfindung betrifft eine unter einer Schotterbettung angeordnete Matte aus elastischem Werkstoff, deren Oberseite eine Schutzschicht aufweist. Derartige Matten dienen dazu, die Schotterbettung und die darauf verlegten Geleise gegen den Untergrund und gegen Tunnel- oder Trogwände elastisch zu lagern, um eine Dämmung des Körperschalls zu bewirken, wobei die Schutzschicht Beschädigungen der Matte durch den aufliegenden Schotter verhindern soll.

Die bekannten Matten der vorgenannten Art bestehen aus geschäumten Werkstoffen oder aus mit einer Vottgummibahrr ummanteltes, untereinander verklebtes Altgummigranulat. Es sind auch bereits Matten bekannt, die aus mehreren Voligummilagen bestehen, wobei die Vollgummibahnen Hohlräume aufweisen und weitere Hohlräume durch entsprechende Profilierung der aneinander angrenzenden Flächen derVollgummibahnen gebildet sind.

Der wesentliche Nachteil der bekannten Matten besteht darin, dass der scharfkantige Schotter trotz der vorhandenen Schutzschicht in kurzer Zeit in die Matte eindringt, wodurch die Matte derart zerstört wird, dass sie schliesslich nur noch in granulierter Form vorhanden ist. Eine granulierte Matte vermag aber keinen Körperschall mehr zu dämmen. Ein weiterer Nachteil der bekannten Matten besteht darin, dass sie sich bei Auftreten horizontaler Kräfte in Richtung dieser Kräfte verschieben, so dass an der der jeweiligen Kraft abgewandten Seite schliesslich die Schotterbettung unmittelbar auf dem Untergrund aufliegt und daher an diesen Stellen keine Dämmung des Körperschalls mehr möglich ist. Körperschallbrücken können sich bei den bekannten Matten auch dadurch bilden, dass sich beim Stopfen des Schotters über einzelne Schottersteine eine mit ihrer Spitze nach unten weisende Druckpyramide aufbaut, durch die die betreffenden Schottersteine schliesslich durch die Matte hindurch bis auf den Untergrund gedrückt werden.

Der Erfindung liegt die Aufgabe zugrunde, die vorgenannten Nachteile zu vermeiden und sicherzustellen, dass die mit einer derartigen Matte zu erzielende Körperschalldämmung über einen langen Zeitraum erhalten bleibt.

Die Lösung der gestellten Aufgabe besteht darin, dass die Schutzschicht durch ein Blech gebildet ist, dessen Härte und Elastizität so bemessen sind, dass der Schotter nicht in die Matte eindringen kann, oder durch eine Platte entsprechender Härte und Elastizität. Das Blech verhindert das Eindringen des Schotters in die Matte und gewährleistet darüber hinaus eine Verteilung der Last auf eine grosse Fläche, wodurch eine besonders hohe Körperschalldämmung und eine Verlängerung der Lebensdauer der Matte erzielt werden. Das Blech verhindert ferner jegliches Verschieben der Matte, ohne dass ein Verkleben der Matte mit dem Untergrund erforderlich ist.

In Weiterbildung der Erfindung ist das Blech so profiliert, dass sich horizontal verlaufende Bereiche mit schräg verlaufenden Bereichen abwechseln. Durch diese Ausbildung des Bleches wird einerseits ein Verschieben des Schotters auf der Matte verhindert, während andererseits durch den Druck des Schotters auf die schräg verlaufenden Bereiche des Bleches eine auf die Matte einwirkende Druck-Schub-Komponente entsteht, die sich hinsichtlich der Körperschalldämmung vorteilhaft auswirkt. Ein Verschieben des Schotters auf der Matte kann nach einem anderen Merkmal der Erfindung dadurch verhindert werden, dass das Blech auf seiner freien Oberfläche mit einer Schicht eines Werkstoffs mit hohem Reibungskoeffizienten versehen ist. Diese Schicht kann beispielsweise aus Gummi bestehen.

Bei einer besonders vorteilhaften Ausführungsform der Erfindung besteht die Matte aus mindestens zwei übereinanderliegenden Platten aus elastischem Werkstoff, wobei durch entsprechende Profilierung der sich gegenüberliegenden Flächen der Platten in an sich bekannter Weise im Inneren der Matte Hohlräume gebildetsind, wobei die Profilierung so gewählt ist, dass die Matte im wesentlichen einer Druck-Schub-Beanspruchung ausgesetzt ist, und zwar im Hinblick auf die sich dadurch ergebende Erhöhung der Körperschalldämmung. Durch die Profilierung der sich gegenüberliegenden Flächen der Platten ist ferner die Einfederung der Matte weitgehend vorherbestimmbar. Darüber hinaus ist es wegen der infolge der Profilierung der genannten Flächen im Inneren der Matte gebildeten Hohlräume nicht erforderlich, die Matte aus geschäumtem Werkstoff herzustellen oder die einzelnen Platten mit Hohlräumen zu versehen.

Die Herstellung und die Lagerhaltung der die Matte bildenden Platten wird dadurch erheblich vereinfacht, dass die beiden Platten symmetrisch zueinander ausgebildet sind.

Zweckmässigerweise weist auch die Unterseite der Matte ein Blech auf, das dem auf der Oberseite der Matte vorgesehenen Blech hinsichtlich Härte und Elastizität entspricht.

Nach einem weiteren Merkmal der Erfindung sind an der Unterseite der Matte an sich bekannte Noppen, Vorsprünge o. dgl. vorgesehen. Auch eine so ausgebildete Matte braucht nicht aus einem geschäumten Werkstoff hergestellt zu werden oder mit Hohlräumen versehen zu sein, da die Noppen, Vorsprünge o. dgl. eine ausreichende Einfederung der Matte zulassen.

In der Zeichnung sind mehrere Ausführungsbeispiele der erfindungsgemässen Matte jeweils im Querschnitt dargestellt.

Fig. zeigt eine Matte, die aus einer oberen Platte 1 und einer unteren Platte 2 besteht, wobei die Oberseite der oberen Platte 1 ein Blech 3 aufweist. Zwischen den Platten 1 und 2 sind durch entsprechende Profilierung der sich gegenüberliegenden Flächen Hohlräume 4 gebildet.

Bei der in Fig. 2 dargestellten Matte ist das Blech 3 auf seiner Oberfläche mit einer Schicht 5 eines Werkstoffes mit hohem Reibungskoeffizienten versehen.

Die beiden Platten 1 und 2 der in Fig. 3 dargestellten Matte sind symmetrisch zueinander ausgebildet. Ferner ist sowohl die Oberseite der oberen Platte 1 als auch die Unterseite der unteren Platte 2 mit einem Blech 3 bzw. 6 versehen. Bei dieser Matte können ferner sowohl die Oberseite des oberen Bleches 3 als auch die Unterseite des unteren Bleches 6 mit je einer Schicht 5 eines Werkstoffes mit hohem Reibungskoeffizienten versehen sein.

Die in Fig. 4 dargestellte Matte ist an ihrer Oberseite mit einem Blech 3 versehen, das so profiliert ist, dass sich horizontal verlaufende Bereiche 3.1 mit schräg verlaufenden Bereiche 3.2 abwechseln. Diese Matte ist an ihrer Unterseite mit Noppen 7 versehen.

## Patentansprüche

1. Unter einer Schotterbettung angeordnete Matte aus elastischem Werkstoff, deren Oberseite eine Schutzschicht aufweist, dadurch gekennzeichnet, dass die Schutzschicht durch ein Blech (3) gebildet ist, dessen Härte und Elastizität so bemessen sind, dass der Schotter nicht in die Matte eindringen kann, oder durch eine Platte entsprechender Härte und Elastizität.

2. Matte nach Anspruch 1, dadurch gekennzeichnet, dass das Blech (3) so profiliert ist, dass sich horizontal verlaufende Bereiche (3.1) mit schräg verlaufenden Bereichen (3.2) abwechseln.

3. Matte nach Anspruch 1 oder 2, dadurch gekennzeichnet, dass das Blech (3) auf seiner freien Oberfläche mit einer Schicht (5) eines Werkstoffes mit hohem Reibungskoeffizienten versehen ist.

4. Matte nach Anspruch 1, 2 oder 3, dadurch gekennzeichnet, dass die Matte aus mindestens zwei übereinanderliegenden Platten (1 und 2) aus elastischem Werkstoff besteht, wobei durch entsprechende Profilierung der sich gegenüberliegenden Flächen der Platten (1 und 2) in an sich bekannter Weise im Inneren der Matte Hohlräume (4) gebildet sind, wobei die Profilierung so gewählt ist, dass die Matte im wesentlichen einer Druck-Schub-Beanspruchung ausgesetzt ist.

5. Matte nach Anspruch 4, dadurch gekennzeichnet, dass die Platten (1 und 2) symmetrisch zueinander ausgebildet sind.

6. Matte nach einem der vorhergehenden Ansprüche, dadurch gekennzeichnet, dass die Unterseite der Matte ein Blech (6) aufweist, das dem auf der Oberseite der Matte vorgesehenen Blech (3) hinsichtlich Härte und Elastizität entspricht.

7. Matte nach einem der Ansprüche 1 bis 3, dadurch gekennzeichnet, dass an der Unterseite der Matte an sich bekannte Noppen (7), Vorsprünge o. dgl. vorgesehen sind.

## Claims

1. Mat made of elastic material to be arranged under a bed of broken stones of which the top side is a protection layer, characterized in that this protection layer consists of a metal sheet (3) the hardness and elasticity of which are designed in such a way that the broken stones cannot penetrate into the mat, or a plate of respective hardness and elasticity.

2. Mat according to Claim 1, characterized in that the metal sheet (3) is profiled in such a way that the horizontally arranged surfaces (3.1) alternate with diagonally arranged surfaces (3.2).

3. Mat according to Claim 1 or 2, characterized in that the metal sheet (3) on its free surface is provided with a layer (5) of material with a high coefficient of friction.

4. Mat according to Claim 1, 2 or 3, characterized in that the mat consists of at least two superimposed plates (1 and 2) of elastic material forming hollow spaces (4) within the mat, which are known as such, by a respective setting up of profiles of the opposing plate surfaces (1 and 2), whereby the setting up of profiles is arranged in such a way that the mat is mainly exposed to a compression and shearing stress.

5. Mat according to Claim 4, characterized in that the plates (1 and 2) are arranged in a symmetric fashion to each other.

6. Mat according to one of the above- mentioned claims, characterized in that the bottom side of the mat is provided with a metal sheet (6) equivalent to the metal plate (3) on the top side of the mat in respect of hardness and elasticity.

7. Mat according to one of Claims 1 to 3, characterized in that the bottom side of the mat is provided with prominent or projecting parts (7) and the like which are known as such.

## Revendications

1. Panneau constitué d'un matériau élastique, disposé au-dessous d'un lit de cailloux avec une couche de protection à la surface supérieure, caractérisé en ce que la couche de protection est formée par une plaque de métal (3) dont la dureté et l'élasticité sont dimensionnées de sorte que les cailloux ne puissent pas pénétrer dans la plaque de métal ou en ce qu'elle est formée par une plaque avec une dureté et une élasticité correspondantes.

2. Panneau selon la revendication 1, caractérisé en ce que la plaque de métal est profilée de telle sorte que des surfaces horizontales (3.1 ) alternent avec des surfaces diagonales (3.2).

3. Panneau selon l'une des revendications 1 ou 2, caractérisé en ce que la plaque de métal (3) est équipée, à sa surface libre, d'une couche d'un matériau avec un coefficient de friction élevé.

4. Panneau selon l'une des revendications 1, 2 ou 3, caractérisé en ce que le panneau se compose d'au moins 2 plaques superposées (1 et 2) d'un matériau élastique formant de façon connue des espaces vides (4) à l'intérieur du panneau par l'intermédiaire d'un profilage correspondant aux surfaces opposées des plaques (1 et 2), ce profilage étant choisi de façon que le panneau soit exposé essentiellement à une charge de pression et de cisaillement.

5. Panneau selon la revendication 4, caractérisé en ce que les plaques (1 et 2) sont disposées de façon symétrique l'une par rapport à l'autre.

6. Panneau selon l'une des revendications susmentionnées, caractérisé en ce que la surface inférieure du panneau est équipée d'une plaque de métal (6) correspondant à la plaque de métal (3) prévue à la surface supérieure en vue de la dureté et de l'élasticité.

7. Panneau selon l'une des revendications 1 à 3, caractérisé en ce que des boutons (7), ou projec- tures, déjà connus, sont disposés à la surface inférieure.
